# EUROPÄISCHE PATENTSCHRIFT

(11) **EP 2 228 495 B1**
(45) Veröffentlichungstag und Bekanntmachung des Hinweises auf die Patenterteilung: **20.07.2016**
(21) Anmeldenummer: 09003466.1
(22) Anmeldetag: 10.03.2009
(51) Int. Cl.: E03C 1/042

(54) **System zur Befestigung und Betätigung von Unterputzventilen**
System for attaching and actuating built-in valves
Système de fixation et d'actionnement de soupapes encastrées

(43) Veröffentlichungstag der Anmeldung: 15.09.2010
(73) Patentinhaber: Georg Fischer JRG AG, 4450 Sissach (CH)
(72) Erfinder: Bürli, Kurt, 4463 Buus (CH); Muheim, Beat, 4421 St. Pantaleon SO (CH)
(74) Vertreter: Fenner, Seraina

(56) Entgegenhaltungen:
- WO-A1-03/010461
- DE-A1- 1 500 030
- GB-A- 986 722
- US-A- 4 662 389
- US-A- 5 335 946

## Beschreibung

Die Erfindung bezieht sich auf ein System zur Befestigung und Betätigung eines hinter einer Installationswand angeordneten Unterputzventils umfassend eine Befestigungsanordnung zur Festlegung des Unterputzventils in Bezug auf die Installationswand, wobei die Befestigungsanordnung ein Aussenrohr zur Befestigung des Unterputzventils aufweist und eine Betätigungsanordnung zur Betätigung des Unterputzventils, wobei die Betätigungsanordnung eine Betätigungsstange und ein Handrad umfasst, wobei das Aussenrohr einstückig ausgebildet ist und die Betätigungsstange zwischen dem Unterputzventil und dem Handrad lösbar befestigt im Aussenrohr angeordnet ist.

Im Rohrleitungsbau, vor allem im Sanitärbereich, sind oft die Ventile, zumindest die Hauptabschlussventile, von Aussen nicht einsehbar hinter einer Installationswand versteckt. Die Befestigung und die Betätigung solcher Ventile muss an die Dicke der Installationswand angepasst werden können.

Aus der EP 854 243 B1 ist ein Unterputzventil bekannt. Das Unterputzventil wird an unterschiedlichen Dicken der Deckschichten angeglichen. Das Aussenrohr als wesentliche Befestigungsanordnung des Unterputzventils weist über die volle Länge ein Aussengewinde auf. Das Aussenrohr kann, damit das Aussengewinde nicht beschädigt wird, nur in Stufen von jeweils 5 mm an die gewünschte Länge angepasst werden. Eine weitere stufenlose Anpassung wird nur unter Zuhilfenahme zusätzlicher Hülsen erreicht. Die Betätigungsanordnung ist an einer ebenfalls in Längenstufen anpassbaren Betätigungsstange fest verbunden angeordnet.

**Die** DE 1 500 030 **offenbart ein gattungsgemässes Unterputzventil bei dem das Aussenrohr komplett über die gesamte Länge durch das Aufliegen in der Wand abgestützt ist. Wodurch es den Einbau bei dünnen Wänden fast verunmöglich, da ein solcher Einbau zuwenig stabil wäre.**

Ausgehend von diesem Stand der Technik ist es Aufgabe der Erfindung, ein System zur Befestigung und Betätigung eines hinter einer Installationswand angeordneten Unterputzventils anzugeben, das möglichst flexibel an die verschiedenen Ausführungen der Installationswände angepasst werden kann. Das System soll wahlweise auch unberechtigte oder unbefugte Betätigung des Unterputzventils verhindern.

Diese Aufgabe wird durch die Merkmalen des Anspruchs 1 gelöst.

Bevorzugte Weiterbildungen der Erfindung ergeben sich aus den abhängigen Ansprüchen.

Es ist von Vorteil, dass das System mit möglichst günstigen und handelsüblichen Elementen an unterschiedlichen Dicken der Installationswand angepasst werden kann. Dies wird dadurch erreicht, dass das Aussenrohr als ein glattes Rohr aus einem weichen Kunststoff, beispielsweise aus Polyäthylen ausgebildet ist. Dies wird auch dadurch erreicht, dass die Betätigungsstange als ein Sechskantrohr aus Leichtmetall ausgebildet ist. Solche Rohrleitungselemente sind günstig und handelsüblich, bedingen keine besondere Bearbeitung vor dem Einbau im System und können während des Einbaus nach Bedarf auf jeder beliebigen Länge abgeschnitten werden.

Es ist auch von Vorteil, dass eine unbefugte Betätigung verhindert werden kann. Dies wird dadurch erreicht, dass das Handrad als eine Rosette mit einer zentral angeordneten Ausnehmung ausgebildet ist. Die Betätigungsstange weist eine Geometrie auf, die zu dieser Ausnehmung passt. Die Betätigungsstange kann einfach auf und/oder eingesteckt und, wenn eine Betätigung nicht erwünscht ist, auch wieder entfernt werden. Anstelle des Handrades kann auf dem handelsüblichen runden Kunststoffrohr während der Rohbauphase auch ein Blindstopfen aufgesteckt werden.

Es ist weiter auch von Vorteil, dass das System möglichst wenig Lärm vom Unterputzventil nach dem Sanitärbereich überträgt. Dies wird dadurch erreicht, dass sämtliche Teile der Befestigungsanordnung aus Kunststoff hergestellt werden.

Ein Ausführungsbeispiel der Erfindung wird anhand der Figuren beschrieben. Es zeigen:
Figur 1 einen Schnitt durch ein erfindungsgemässes System zur Befestigung und Betätigung von Unterputzventilen,
Figur 2 einen Schnitt durch einen Teil der Betätigungsanordnung,
Figur 3 eine perspektivische Sicht auf die Betätigungsanordnung von Figur 2,
Figur 4 eine perspektivische Sicht auf einen ersten Teil der Befestigungsanordnung,
Figur 5 eine perspektivische Sicht auf einen zweiten Teil der Befestigungsanordnung,
Figur 6 einen Schnitt durch die Befestigungsanordnung von Figur 4,
Figur 7 einen Schnitt durch die Befestigungsanordnung von Figur 5,
Figur 8 einen Schnitt durch einen dritten Teil der Befestigungsanordnung,
Figur 9 eine perspektivische Sicht auf die Befestigungsanordnung von Figur 8,
Figur 10 eine perspektivische Sicht auf einem vierten Teil der Befestigungsanordnung,
Figur 11 einen Schnitt durch einen Teilbereich des Systems von Figur 1 und
Figur 12 eine perspektivische Sicht auf das System zur Betätigung und Befestigung von Unterputzventilen.

In Figur 1 ist ein System 1 zur Befestigung und zur Betätigung eines hinter einer Installationswand 2 angeordneten Unterputzventils 20 schematisch geschnitten dargestellt. Die Installationswand 2 ist im Beispiel von Figur 1 als sogenanntes Vorwandmontagesystem, bestehend aus einer Vorwand 3, von Aussen nach Innen zusammengebaut aus einer Schicht Keramikfliesen 4, einer Schicht Fliesenkleber 5 und einer Schicht Mauerwerk 6, und aus einem Befestigungsblech 7 dargestellt. Anstelle der Keramikfliesen 4 und des Fliesenklebers 5 könnte das Mauerwerk 6 auch mit einem Verputz beschichtet sein, daher der Name Unterputzanordnung für diese Anordnung und für die Bezeichnung Unterputzventil 20 in diesem System.

Vorwandmontagesysteme werden vor allem im Sanitärbereich eingesetzt. Bei dem Vorwandmontagesystem wird der von Aussen sichtbare Belag, hier die Keramikfliesen 4, möglichst wenig beeinträchtigt. Die Befestigung der Armaturen wird durchgeführt mittels des Befestigungsblechs 7, das unterhalb der Vorwand 3 angeordnet ist. Das Befestigungsblech 7 und die Vorwand 3 bilden zusammen die Installationswand 2. Das Unterputzventil 20 ist im Beispiel von Figur 1 ein handelsübliches Ventil mit einer steigenden Spindel 21 in einer Spindeiführung 22.

Mit dem Unterputzventil 20 können Warm- oder Kaltwasserströme zu den verschiedenen Verbrauchern auf einem wählbaren Durchsatz eingestellt werden.

Das System 1 besteht im Wesentlichen aus einer Betätigungsanordnung 8 und einer Befestigungsanordnung 9. Die Befestigungsanordnung 9 wiederum besteht aus einem Aussenrohr 10, das mittels einer ersten Klemmverbindung 11 am Ventilgehäuse 24 befestigt worden ist, einer zweiten Klemmverbindung 12 zur Befestigung des Aussenrohres an dem Befestigungsblech 7 und aus einer Kombination 13, bestehend aus Wandabschlussflansch 14 und Abschlussmutter 15 auf der von Aussen sichtbaren Seite der Vorwand 3 der Installationswand 2.

Die Betätigungsanordnung 8 wiederum besteht aus einem Rohr 16, das am ersten Rohrende 17 passend zur Spindel 21 ausgebildet ist und einem Handrad 18, das passend zum zweiten Ende 19 des Rohres 16 ausgebildet ist. Das Rohr 16 ist im Beispiel von Figur 1 als ein Sechskantrohr 16 aus Aluminium ausgebildet. Das Sechskantprofil des Rohres 16 passt zum Sechskantprofil der Spindel 21. Die Spindel 21 steigt bei der Betätigung des Unterputzventils 20 in das offene Rohrende 17 an. Zur Betätigung des Unterputzventils 20 sind auch andere Ausführungen, beispielsweise einer Betätigungsstange 16 bei dem die Spindel 21 mit dem Ende 17 der Betätigungsstange 16 drehbar verbunden ist, denkbar Das offene Sechskantrohr 16 aus Aluminium ist leicht, ist als handelsübliche Ware erhältlich und kann auf jeder beliebigen Länge abgeschnitten werden.

In Figur 2 ist das Handrad 18 geschnitten entlang der Mittellinie dargestellt. Das Handrad 18 ist als eine Rosette ausgebildet, die die Kombination 13 aus Wandabschlussflansch 14 und Abschlussmutter 15 auf der Aussenseite der Vorwand 3 der Installationswand 2 abdeckt. Das Handrad 18 weist eine Vielzahl von federnden Rastfingern 29 auf, die auf einem Kreis um den Mittelpunkt des Handrades 18 angeordnet sind. Die Rastfinger 29 greifen ein um einen Rastring 25, der am Umfang der Abschlussmutter 15 ausgebildet ist. Der Rand 26 der Rosette 18 gleitet um den Aussenrand 28 des Wandabschlussflansches 14.

In Figur 3 ist die Handrad-Rosette 18 mit Sicht auf der Unterseite dargestellt. Das Handrad 18 weist eine zentral angeordnete Ausnehmung 27 auf, die eine zum Aussenquerschnitt der Betätigungsstange 16, hier das Sechskantrohr 16 aus Aluminium, passenden Geometrie aufweist. Das Handrad 16 ist einstückig als Spritzgussformteil hergestellt.

In den Figuren 4 bis 7 sind der Wandabschlussflansch 14 und die Abschlussmutter 15 jeweils sowohl perspektivisch als auch geschnitten dargestellt. Die Abschlussmutter 15 aus Figuren 4 und 6 ist ein ringförmiges Kunststoffformteil, das um das freie Ende des Aussenrohres 10 festgeschraubt wird. Die Abschlussmutter 15 weist hierzu auf der Innenseite ein nach Innen vorstehendes Innengewinde 30 mit einer selbstschneidenden Gewindefurchung 31 auf, die in die Aussenwand des Aussenrohres 10 schneidend eingreift. Die Abschlussmutter 15 ist als Spritzgussformteil aus einem härteren Kunststoff als das Aussenrohr 10 hergestellt. Am Aussenumfang der Abschlussmutter 15 ist der Rastring 25 ersichtlich Der Rastring 25 weist eine abgeschrägte Kante auf, damit die federnde Rastfinger 29 beim Aufsetzen des Handrades 18 leichter über den Rastring 25 rutschen.

Der ringförmige Teil der Abschlussmutter 15 unterhalb des Rastringes 25 passt im ebenso ringförmigen Wandabschlussflansch 14. Der Wandabschlussflansch 14 wird durch das Anziehen der Anschlussmutter 15 fest an die Aussenseite der Installationsvorwand 3 gedrückt. Der Wandabschlussflansch 14 weist auf der der Vorwand 3 zugewandten Seite einen ringförmigen Vorsprung 32 auf, auf die einen in Figur 1 ersichtlichen Ring 33 als Mediumskennzeichnung 33 mit einer Farbe zur Kennzeichnung des durch das Unterputzventil 20 strömenden Mediums aufgesteckt werden kann. Als Mediumskennzeichnung 33 kann beispielsweise eine blaue Farbe für kaltes und eine rote Farbe für warmes Wasser gewählt werden. Unterhalb der Mediumskennzeichnung 33 ist in Figur 1 eine geschlossenporige Schaumstoffdichtung 23 angeordnet. Die ringförmige Dichtung 23 verhindert, dass Wasser aus dem Sanitärraum in dem Zwischenraum zwischen dem Aussenrohr 10 und der Installationswand 2 eindringen kann.

In den Figuren 8 bis 10 ist die zweite Klemmverbindung 12 im Einzelnen dargestellt. Die zweite Klemmverbindung umfasst einen aus Kunststoff ausgebildeten geschlossenen Zugflansch 34 und einen offenen Klemmring 35. Der Klemmring 35 hat einen Innendurchmesser, der zum Aussendurchmesser des Aussenrohres 10 passt und weist auf der Innenseite eine Vielzahl von in mehreren Reihen angeordneten Zähnen 36 auf. Der offene Klemmring 35 mit den Zähnen 36 ist wiederum aus einem härteren Kunststoff als das Aussenrohr 10 hergestellt. Der Klemmring 35 weist auf der Aussenseite einen konischen Bereich 37 auf, der als Rampe oder Flanke zusammenwirkt mit einem weiteren ebenso konisch ausgebildeten Bereich 38 auf der Innenseite des Zugflansches 34.

Der Klemmring weist einen Wulst 39 auf, mit der der Klemmring 35 bei der endgültigen Montage gegen axiale Verschiebung fest gehalten wird. Der Klemmring 35 weist auch eine in axialer Richtung verlaufende Vertiefung 40 auf, mit der der Klemmring 35 gegen Verdrehung gesichert wird. Die Vertiefung 40 und die Öffnung 41 des offenen Klemmringes 35 passen zu radialen Vorsprüngen 42, die an gegenüber liegenden Seiten auf der Innenseite des Zugflansches 34 ausgebildet sind. In Figur 10 ist der konische Bereich 38 des Zugflansches 34 ersichtlich. Wenn der offene Klemmring 35 in Bezug auf den geschlossenen Zugflansch 34 eine Bewegung in axialer Richtung ausführt, schliesst sich der Klemmring 35 und greifen die Zähne 36 in die Aussenwand des Aussenrohres 10 ein.

In Figur 11 ist der Bereich der zweiten Klemmverbindung 12 zusammen mit der Betätigungsstange 16 und dem Aussenrohr 10 im montierten Zustand geschnitten dargestellt. Der Zugflansch 34 weist drei Bohrungen 43 für Schrauben 44 auf, die den Zugflansch 34 bei der Endmontage von dem Befestigungsblech 7 der Installationswand 2 in axialer Richtung abheben. Der offene Klemmring 35 wird mit dem Wulst 39 in eine Öffnung im Befestigungsblech 7 gegen Verschiebung in axialer Richtung gehalten. Die konischen Bereiche 37,38 am Klemmring 35 und am Zugflansch 34 bewirken dass beim Anziehen der Schrauben 44 das Aussenrohr 10 In Bezug auf das Befestigungsblech 7 fest gehalten wird.

In Figur 12 ist das System 1 zur Befestigung und Betätigung eines Unterputzventils 20 perspektivisch dargestellt. Das Aussenrohr 10 ist am Ende leicht aufgeweitet und mittels der ersten ringförmigen Klemmverbindung 11, hier dargestellt als eine Bride 11 fest mit dem Gehäuse 24 des Ventils 20 verbunden. Die erste Klemmverbindung 11 kann auch ohne Aufweitung des Ausserohres 10 und mit einem einfachen Klemmring 11 hergestellt werden. Hierzu wird dann das relativ dickwandige Aussenrohr 10 am Ende auf der Innenseite ausgedreht und auf dem Ventilgehäuse 24 gestülpt. Das Aussenrohr 10 ist mittels der zweiten Klemmverbindung 12 in Bezug auf das Befestigungsblech 7 der Installationswand 2 befestigt. Im Aussenrohr 10 ist die Betätigungsstange 16, hier das Sechskantrohr 16 aus Aluminium ersichtlich. In Figur 12 wurde die Vorwand 3 der Installationswand 2 weggelassen. Hiermit wird angedeutet, dass auch ohne Vorwand 3 eine ausreichende Befestigung des Unterputzventils 20 gegeben ist. Wenn kein Handrad 18 oder Rosette 18 gewünscht wird oder während der Rohbauphase kann die Betätigungsstange 16 weggelassen werden und kann das Aussenrohr 10 mit einem Blindstopfen abgeschlossen werden.

Sowohl das Sechskantrohr 16 als auch das Aussenrohr 10 sind als Rohmaterial im Handel erhältlich und können auf jeder beliebigen Länge abgeschnitten werden. Hierdurch wird ein System 1 zur Betätigung und Befestigung eines Unterputzventils erreicht, dass einfach an jeder beliebigen Installation angepasst werden kann. Um unbefugte Betätigung des Unterputzventils 20 zu verhindern kann die Betätigungsstange 16, die lediglich auf die Ventilspindel 21 aufgesteckt wurde und die lediglich durch eine Steckverbindung mit dem Handrad 18 verbunden ist, wenn gewünscht entfernt werden.

## Patentansprüche

1. System (1) zur Befestigung und Betätigung eines hinter einer Installationswand (2) angeordneten Unterputzventils (20) umfassend eine Befestigungsanordnung (9) zur Festlegung des Unterputzventils (20) in Bezug auf die Installationswand (2), wobei die Befestigungsanordnung (9) ein Aussenrohr (10) zur Befestigung des Unterputzventils (20) aufweist und eine Betätigungsanordnung (8) zur Betätigung des Unterputzventils (20), wobei die Betätigungsanordnung (8) eine Betätigungsstange (16) und ein Handrad (18) umfasst, wobei das Aussenrohr (10) einstückig ausgebildet ist und die Betätigungsstange (16) zwischen dem Unterputzventil (20) und dem Handrad (18) lösbar befestigt im Aussenrohr (10) angeordnet ist, **dadurch gekennzeichnet, dass** eine Klemmverbindung (12) zur Befestigung des Aussenrohres (10) an der Installationswand (2) vorgesehen ist, die Klemmverbindung (12) an der Installationswand (2) einen aus Kunststoff ausgebildeten geschlossenen Zugflansch (34) und einen zwischen dem Zugflansch (34) und der Aussenwand des Aussenrohres (10) passenden aus Kunststoff ausgebildeten offenen Klemmring (35) umfasst und dass zur weiteren Befestigung des Aussenrohres (10) an die Installationswand (2) ein Wandabschlussflansch (14) und eine Abschlussmutter (15) aus Kunststoff vorgesehen sind, wobei die Abschlussmutter (15) ein Innengewinde (30) mit einer in die Aussenwand des Aussenrohres (10) eingreifende Gewindefurchung (31) aufweist.

2. System zur Befestigung und Betätigung von Unterputzventilen nach dem Anspruch 1, **dadurch gekennzeichnet, dass** das Aussenrohr (10) als ein glattes Rohr aus einem weichen Kunststoff, beispielsweise aus Polyäthylen, ausgebildet ist, wobei die Länge des Aussenrohres (10) beliebig an die Distanz zwischen dem Unterputzventil (20) und der Installationswand (2) anpassbar ausgebildet ist.

3. System zur Befestigung und Betätigung von Unterputzventilen nach mindestens einem der Ansprüche 1 oder 2, **dadurch gekennzeichnet, dass** eine erste ringförmige Klemmverbindung (11) zur Befestigung des Aussenrohres (10) an dem Unterputzventil (20) vorgesehen ist.

4. System zur Befestigung und Betätigung von Unterputzventilen nach mindestens einem der Ansprüche 1 bis 3, **dadurch gekennzeichnet, dass** auf der Aussenseite des Klemmringes (35) und auf der Innenseite des Zugflansches (34) mit einander zusammenwirkende konische Flanken (38,39) ausgebildet sind, derart, dass bei einer axialen Verschiebung des Zugflansches (34) der Innendurchmesser des Klemmringes (35) verkleinert wird.

5. System zur Befestigung und Betätigung von Unterputzventilen nach mindestens einem der Ansprüche 1 bis 4 **dadurch gekennzeichnet, dass** am Innenumfang des Klemmringes (35) eine Vielzahl von Zähnen (36) zur Einklemmung des Aussenrohres (10) ausgebildet sind.

6. System zur Befestigung und Betätigung von Unterputzventilen nach mindestens einem der Ansprüche 1 bis 5, **dadurch gekennzeichnet, dass** auf der Innenseite des Zugflansches (34) mindestens ein Vorsprung (42) ausgebildet ist, der mit mindestens einer Vertiefung (40) auf der Aussenseite des Klemmringes (35) zusammenwirkend ausgebildet ist, derart, dass das Aussenrohr (10) in Bezug auf die Installationswand (2) verdrehsicher angeordnet ist.

7. System zur Befestigung und Betätigung von Unterputzventilen nach mindestens einem der Ansprüche 1 bis 6, **dadurch gekennzeichnet, dass** zwischen dem Wandabschlussflansch (14) und der Installationswand (2) eine ringförmige Mediumskennzeichnung (33) mit einer Farbe zur Kennzeichnung des Mediums lösbar verbunden mit dem Wandabschlussflansch (14) angeordnet ist.

8. System zur Befestigung und Betätigung von Unterputzventilen nach mindestens einem der Ansprüche 1 bis 7, **dadurch gekennzeichnet, dass** die Abschlussmutter (15) benachbart zum Wandabschlussflansch (14) einen Rastring (25) zur Verrastung des Handrades (18) aufweist.

9. System zur Befestigung und Betätigung von Unterputzventilen nach mindestens einem der Ansprüche 1 bis 8, **dadurch gekennzeichnet, dass** das Handrad (18) konzentrisch um die Ausnehmung (27) kreisförmig angeordnete Rastfinger (29) zur Verrastung mit dem Rastring (25) aufweist.

10. System zur Befestigung und Betätigung von Unterputzventilen nach mindestens einem der Ansprüche 1 bis 9 **dadurch gekennzeichnet, dass** das Handrad als eine Rosette (18) mit einer zentral angeordneten Ausnehmung (27) ausgebildet ist, wobei die Ausnehmung (27) eine zum Aussenquerschnitt der Betätigungsstange (16) passenden Geometrie aufweist.

11. System zur Befestigung und Betätigung von Unterputzventilen nach mindestens einem der Ansprüche 1 bis 10, **dadurch gekennzeichnet, dass** die Länge der Betätigungsstange (16) beliebig an die Distanz zwischen dem Unterputzventil (20) und der Installationswand (2) anpassbar ist.

12. System zur Befestigung und Betätigung von Unterputzventilen nach mindestens einem der Ansprüche 1 bis 11, **dadurch gekennzeichnet, dass** die Betätigungsstange als ein Sechskantrohr (16) aus Leichtmetall ausgebildet ist.

## Claims

1. System (1) for fastening and actuating a concealed valve (20) arranged behind an installation wall (2), comprising a fastening arrangement (9) for fixing the concealed valve (20) with respect to the installation wall (2), wherein the fastening arrangement (9) has an outer tube (10) for fastening the concealed valve (20), and an actuating arrangement (8) for actuating the concealed valve (20), wherein the actuating arrangement (8) comprises an actuating rod (16) and a hand wheel (18), wherein the outer tube (10) is formed in one piece and the actuating rod (16) is arranged between the concealed valve (20) and the hand wheel (18) so as to be releaseably fastened in the outer tube (10), **characterized in that** a clamping connection (12) for fastening the outer tube (10) to the installation wall (2) is provided, and the clamping connection (12) on the installation wall (2) comprises a closed tension flange (34) formed from plastic and an open clamping ring (35) formed from plastic that fits between the tension flange (34) and the outer wall of the outer tube (10), and **in that**, for further fastening of the outer tube (10) to the installation wall (2), a wall terminating flange (14) and a plastic terminating nut (15) are provided, wherein the terminating nut (15) has an internal thread (30) with a thread profile (31) engaging in the outer wall of the outer tube (10).

2. System for fastening and actuating concealed valves according to Claim 1, **characterized in that** the outer tube (10) is formed as a smooth tube made of a soft plastic, for example of polyethylene, wherein the length of the outer tube (10) is designed such that it can be adapted as desired to the distance between the concealed valve (20) and the installation wall (2).

3. System for fastening and actuating concealed valves according to at least one of Claims 1 and 2, **characterized in that** a first annular clamping connection (11) for fastening the outer tube (10) to the concealed valve (20) is provided.

4. System for fastening and actuating concealed valves according to at least one of Claims 1 to 3, **characterized in that** conical flanks (38, 39) which interact with one another are formed on the outer side of the clamping ring (35) and on the inner side of the tension flange (34) in such a way that the inside diameter of the clamping ring (35) is reduced during an axial displacement of the tension flange (34).

5. System for fastening and actuating concealed valves according to at least one of Claims 1 to 4, **characterized in that** the inner circumference of the clamping ring (35) has a plurality of teeth (36) formed thereon, for clamping in the outer tube (10).

6. System for fastening and actuating concealed valves according to at least one of Claims 1 to 5, **characterized in that** at least one projection (42) is formed on the inner side of the tension flange (34), which projection is designed to interact with at least one depression (40) on the outer side of the clamping ring (35) in such a way that the outer tube (10) is arranged securely against rotation with respect to the installation wall (2).

7. System for fastening and actuating concealed valves according to at least one of Claims 1 to 6, **characterized in that** an annular medium marker (33) with a colour for identifying the medium is arranged between the wall terminating flange (14) and the installation wall (2) so as to be releaseably connected to the wall terminating flange (14).

8. System for fastening and actuating concealed valves according to at least one of Claims 1 to 7, **characterized in that** the terminating nut (15) has, adjacent to the wall terminating flange (14), a latching ring (25) for latching the hand wheel (18).

9. System for fastening and actuating concealed valves according to at least one of Claims 1 to 8, **characterized in that** the hand wheel (18) has latching fingers (29) for latching with the latching ring (25) that are arranged in the form of a circle concentrically about the recess (27).

10. System for fastening and actuating concealed valves according to at least one of Claims 1 to 9, **characterized in that** the hand wheel is designed as a rosette (18) with a centrally arranged recess (27), wherein the recess (27) has a geometry matching the outer cross section of the actuating rod (16).

11. System for fastening and actuating concealed valves according to at least one of Claims 1 to 10, **characterized in that** the length of the actuating rod (16) can be adapted as desired to the distance between the concealed valve (20) and the installation wall (2).

12. System for fastening and actuating concealed valves according to at least one of Claims 1 to 11, **characterized in that** the actuating rod takes the form of a hexagonal tube (16) made of light metal.

## Revendications

1. Système (1) pour la fixation et l'actionnement d'une soupape encastrée (20) disposée derrière une paroi d'installation (2), comprenant un agencement de fixation (9) pour la fixation de la soupape encastrée (20) par rapport à la paroi d'installation (2), l'agencement de fixation (9) présentant un tube extérieur (10) pour la fixation de la soupape encastrée (20) et un agencement d'actionnement (8) pour l'actionnement de la soupape encastrée (20), l'agencement d'actionnement (8) présentant une tige d'actionnement (16) et une roue manuelle (18), le tube extérieur (10) étant réalisé d'une seule pièce et la tige d'actionnement (16) étant disposée dans le tube extérieur (10) en étant fixée de manière amovible entre la soupape encastrée (20) et la roue manuelle (18), **caractérisé en ce qu'**une connexion par serrage (12) est prévue pour la fixation du tube extérieur (10) à la paroi d'installation (2), la connexion par serrage (12) au niveau de la paroi d'installation (2) comprend une bride de traction fermée (34) réalisée en plastique et une bague de serrage ouverte (35) réalisée en plastique s'ajustant entre la bride de traction (34) et la paroi extérieure du tube extérieur (10) et **en ce que**, pour la fixation supplémentaire du tube extérieur (10) à la paroi d'installation (2), une bride d'obturation de paroi (14) et un écrou d'obturation (15) en plastique sont prévus, l'écrou d'obturation (15) présentant un filetage intérieur (30) avec un autotaraudage (31) s'engageant dans la paroi extérieure du tube extérieur (10).

2. Système pour la fixation et l'actionnement de soupapes encastrées selon la revendication 1, **caractérisé en ce que** le tube extérieur (10) est réalisé sous la forme d'un tube lisse en plastique souple, en particulier en polyéthylène, la longueur du tube extérieur (10) étant réalisée de manière à pouvoir être adaptée de manière quelconque à la distance entre la soupape encastrée (20) et la paroi d'installation (2).

3. Système pour la fixation, et l'actionnement de soupapes encastrées selon au moins l'une quelconque des revendications 1 ou 2, **caractérisé en ce qu'**une première connexion par serrage de forme annulaire (11) est prévue pour la fixation du tube extérieur (10) à la soupape encastrée (20).

4. Système pour la fixation et l'actionnement de soupapes encastrées selon au moins l'une quelconque des revendications 1 à 3, **caractérisé en ce que** du côté extérieur de la bague de serrage (35) et du côté intérieur de la bride de traction (34) sont réalisés des flancs coniques (38, 39) coopérant les uns avec les autres de telle sorte que lors d'un déplacement axial de la bride de traction (34), le diamètre intérieur de la bague de serrage (35) soit réduit.

5. Système pour la fixation et l'actionnement de soupapes encastrées selon au moins l'une quelconque des revendications 1 à 4, **caractérisé en ce qu'**au niveau de la périphérie intérieure de la bague de serrage (35) est réalisée une pluralité de dents (36) pour l'engagement par serrage avec le tube extérieur (10).

6. Système pour la fixation et l'actionnement de soupapes encastrées selon au moins l'une quelconque des revendications 1 à 5, **caractérisé en ce que** sur le côté intérieur de la bride de traction (34) est réalisée au moins une saillie (42) qui est réalisée de manière à coopérer avec au moins un renfoncement (40) sur le côté extérieur de la bague de serrage (35), de telle sorte que le tube extérieur (10) soit disposé de manière imperdable par rapport à la paroi d'installation (2).

7. Système pour la fixation et l'actionnement de soupapes encastrées selon au moins l'une quelconque des revendications 1 à 6, **caractérisé en ce qu'**entre la bride d'obturation de paroi (14) et la paroi d'installation (2) est disposé un sigle de caractérisation de milieu (33) de forme annulaire, ayant une couleur permettant de caractériser le milieu, connecté de manière amovible à la bride d'obturation de paroi (14).

8. Système pour la fixation et l'actionnement de soupapes encastrées selon au moins l'une quelconque des revendications 1 à 7, **caractérisé en ce que** l'écrou d'obturation (15) présente, à côté de la bride d'obturation de paroi (14), une bague d'encliquetage (25) pour l'encliquetage de la roue manuelle (18).

9. Système pour la fixation et l'actionnement de soupapes encastrées selon au moins l'une quelconque des revendications 1 à 8, **caractérisé en ce que** la roue manuelle (18) présente des doigts d'encliquetage (29) disposés sous forme circulaire concentriquement autour de l'évidement (27) pour l'encliquetage avec la bague d'encliquetage (25).

10. Système pour la fixation et l'actionnement de soupapes encastrées selon au moins l'une quelconque des revendications 1 à 9, **caractérisé en ce que** la roue manuelle est réalisée sous forme de rosette (18) avec un évidement (27) disposé centralement, l'évidement (27) présentant une géométrie adaptée à la section transversale extérieure de la tige d'actionnement (16).

11. Système pour la fixation et l'actionnement de soupapes encastrées selon au moins l'une quelconque des revendications 1 à 10, **caractérisé en ce que** la longueur de la tige d'actionnement (16) peut être adaptée de manière quelconque à la distance entre la soupape encastrée (20) et la paroi d'installation (2).

12. Système pour la fixation est l'actionnement de soupapes encastrées selon au moins l'une quelconque des revendications 1 à 11, **caractérisé en ce que** la tige d'actionnement est réalisée sous forme de tube à six pans (16) en métal léger.
